# EUROPÄISCHE PATENTSCHRIFT

(11) **EP 4 201 282 B1**
(45) Veröffentlichungstag und Bekanntmachung des Hinweises auf die Patenterteilung: **03.12.2025**
(21) Anmeldenummer: 23156623.3
(22) Anmeldetag: 26.02.2018
(51) Int. Cl.: A47L 1/05, A47L 7/00, A47L 11/40

(54) **FLÄCHENREINIGUNGSGERÄT**
SURFACE CLEANING DEVICE
APPAREIL DE NETTOYAGE DE SURFACES

(30) Priorität: 13.09.2017 DE 102017121208
(43) Veröffentlichungstag der Anmeldung: 28.06.2023
(62) Teilanmeldung aus: 18707364.8
(73) Patentinhaber: Alfred Kärcher SE & Co. KG, 71364 Winnenden (DE)
(72) Erfinder: Robieu, Thomas, 71364 Winnenden (DE); Costa, Filippo, 71364 Winnenden (DE); Zuger, Jürgen, 71364 Winnenden (DE); Krieg, Mathias, 71364 Winnenden (DE); Belz, Hannes, 71364 Winnenden (DE); Schneider, Heiko, 71364 Winnenden (DE)
(74) Vertreter: Hoeger, Stellrecht & Partner Patentanwälte mbB

(56) Entgegenhaltungen:
- WO-A1-2015/007327
- WO-A1-2017/108090

## Beschreibung

Die Erfindung betrifft ein Flächenreinigungsgerät mit einem Gehäuse, in dem ein Saugaggregat angeordnet ist zur Ausbildung einer Saugströmung, und mit einer mit dem Saugaggregat in Strömungsverbindung stehenden Saugdüse zum Absaugen eines Flüssigkeits-Luftgemisches, und mit einer Abscheideeinrichtung zum Abscheiden von Flüssigkeit aus dem abgesaugten Flüssigkeits-Luftgemisch, und mit einem Flüssigkeitstank zur Aufnahme der abgeschiedenen Flüssigkeit, wobei der Flüssigkeitstank am Gehäuse lösbar gehalten und über eine Tankentleerungsöffnung entleerbar ist.

Mit Hilfe eines derartigen Flächenreinigungsgeräts kann eine Fläche, beispielsweise eine Bodenfläche, eine geflieste Wandfläche, eine Tischoberfläche oder beispielsweise eine Glasfläche, insbesondere eine Fensterscheibe, gereinigt werden.

Das Flächenreinigungsgerät kann an der zu reinigenden Fläche entlanggeführt werden und weist ein Gehäuse auf, in dem ein Saugaggregat zur Ausbildung einer Saugströmung angeordnet ist. Das Saugaggregat steht mit einer Saugdüse in Strömungsverbindung, so dass ein Gemisch aus Flüssigkeit und Luft beispielsweise von der zu reinigenden Fläche oder auch von einem die Fläche kontaktierenden Reinigungselement des Flächenreinigungsgeräts abgesaugt werden kann. Als Reinigungselement kann beispielsweise eine Reinigungswalze, ein Reinigungspad oder ein Reinigungstextil zum Einsatz kommen. Mit Hilfe einer Abscheideeinrichtung kann Flüssigkeit aus dem abgesaugten Flüssigkeits-Luftgemisch abgeschieden werden. Die abgesaugte Luft kann zum Saugaggregat strömen und von diesem über mindestens eine Abluftöffnung an die Umgebung abgegeben werden, wohingegen die abgeschiedene Flüssigkeit in einem Flüssigkeitstank gesammelt werden kann. Der Flüssigkeitstank kann vom Gehäuse getrennt und über eine Tankentleerungsöffnung entleert werden.

Ein Flächenreinigungsgerät der voranstehend genannten Art ist aus der WO 2017/108090 A1 bekannt. Bei diesem Flächenreinigungsgerät weist der Flüssigkeitstank ein Tankgehäuse und eine Befüllungseinrichtung auf und kann dem Gehäuse entnommen werden, und zum Entleeren des Flüssigkeitstanks muss die Befüllungseinrichtung vom Tankgehäuse entfernt werden. Dies erschwert die Handhabung des Flächenreinigungsgeräts beim Entleeren des Flüssigkeitstanks.

Aus der WO 2015/007327 A1 ist ein Flächenreinigungsgerät bekannt, bei dem der Flüssigkeitstank an einem vom Gehäuse abgewandten Wandabschnitt eine Tankentleerungsöffnung aufweist, die von einem Stöpsel verschlossen werden kann. Zum Entleeren des Flüssigkeitstanks muss der Benutzer den Stöpsel von der Tankentleerungsöffnung entfernen, und nach dem Entleeren des Flüssigkeitstanks muss der Benutzer darauf achten, dass er die Tankentleerungsöffnung wieder mittels des Stöpsels verschließt, da ansonsten die Gefahr besteht, dass während der Benutzung des Flächenreinigungsgeräts Flüssigkeit aus dem Flüssigkeitstank entweicht.

Aufgabe der vorliegenden Erfindung ist es daher, ein Flächenreinigungsgerät der eingangs genannten Art derart weiterzubilden, dass es auf einfache Weise entleert werden kann, ohne dass die Gefahr besteht, dass während des nachfolgenden Betriebs des Flächenreinigungsgeräts Flüssigkeit aus dem Flüssigkeitstank entweicht.

Diese Aufgabe wird durch ein Flächenreinigungsgerät mit den Merkmalen von Patentanspruch 1 gelöst.

In die Erfindung fließt der Gedanke mit ein, dass dem Benutzer das Entleeren des Flüssigkeitstanks dadurch vereinfacht werden kann, dass der Flüssigkeitstank über eine Tankentleerungsöffnung entleert werden kann, die von einer Schließwand des Gehäuses dicht verschlossen wird, sobald der Flüssigkeitstank mit dem Gehäuse verbunden ist. Wird der Flüssigkeitstank vom Gehäuse getrennt, so wird die Tankentleerungsöffnung nicht länger von der Schließwand des Gehäuses verschlossen, sondern die Tankentleerungsöffnung ist frei zugänglich und offen, so dass der Tank über die Tankentleerungsöffnung entleert werden kann. Nach dem Entleeren kann der Benutzer den Flüssigkeitstank wieder mit dem Gehäuse verbinden, und dies hat dann zur Folge, dass die Tankentleerungsöffnung wieder dicht verschlossen ist. Das Entleeren des Flüssigkeitstanks gestaltet sich somit für den Benutzer sehr einfach, ohne dass die Gefahr besteht, dass bei einem anschließenden Betrieb des Flächenreinigungsgeräts, nachdem der Flüssigkeitstank entleert wurde, Flüssigkeit aus dem Flüssigkeitstank entweichen kann.

Die Schließwand des Gehäuses, die die Tankentleerungsöffnung des Flüssigkeitstanks dicht verschließt, wenn dieser mit dem Gehäuse verbunden ist, weist ein Schließglied auf zum Verschließen der Tankentleerungsöffnung. Das Schließglied ist günstigerweise an die Form der Tankentleerungsöffnung angepasst. Durch die Anpassung des Schließglieds an die Form der Tankentleerungsöffnung lässt sich auf konstruktiv einfache Weise sicherstellen, dass die Schließwand die Tankentleerungsöffnung dicht verschließen kann.

Gemäß der Erfindung weist der Flüssigkeitstank ein Tankgehäuse und eine Befüllungseinrichtung auf, wobei das Tankgehäuse einen Tankanschluss aufweist und die Befüllungseinrichtung mit dem Tankanschluss flüssigkeitsdicht verbindbar ist, und wobei die Befüllungseinrichtung einen Einfüllkanal und einen Entlüftungskanal aufweist, die in das Tankgehäuse eintauchen, und wobei die Befüllungseinrichtung die Tankentleerungsöffnung aufweist, über die der Flüssigkeitstank nach Lösen vom Gehäuse entleerbar ist. Über den Einfüllkanal kann Flüssigkeit, die aus dem abgesaugten Flüssigkeits-Luftgemisch abgeschieden wurde, in das Tankgehäuse des Flüssigkeitstanks gelangen, wobei gleichzeitig im Tankgehäuse befindliche Luft über den Entlüftungskanal abgegeben werden kann. Nach Lösen des Flüssigkeitstanks vom Gehäuse kann das Tankgehäuse über die Tankentleerungsöffnung der Befüllungseinrichtung entleert werden, ohne dass es hierzu erforderlich ist, die Befüllungseinrichtung vom Tankgehäuse zu trennen.

Der Einfüllkanal und der Entlüftungskanal tauchen in das Tankgehäuse hinein, so dass ihre dem Tankanschluss abgewandten Endbereiche einen Abstand zum Tankanschluss einnehmen können. Im Gegensatz hierzu kann die Tankentleerungsöffnung in Form eines Tankentleerungskanals ausgestaltet sein, der sich praktisch lediglich im Bereich des Tankanschlusses erstreckt, ohne in das Tankgehäuse merklich hineinzuragen.

Günstigerweise ist die Tankentleerungsöffnung unter Zwischenlage einer Dichtungseinrichtung an die Schließwand dichtend anlegbar. Die Dichtungseinrichtung kann am Flüssigkeitstank oder an der Schließwand gehalten sein.

Bevorzugt ist die Dichtungseinrichtung als Formdichtung ausgestaltet, die mit der Schließwand oder mit dem Flüssigkeitstank stoffschlüssig verbunden ist.

Das Schließglied ist günstigerweise mit der Tankentleerungsöffnung formschlüssig und/oder kraftschlüssig verbindbar. Bei einer derartigen Ausgestaltung bildet das Schließglied mit der Tankentleerungsöffnung einen Formschluss und/oder einen Kraftschluss aus, wenn der Flüssigkeitstank mit dem Gehäuse verbunden ist.

Bevorzugt bildet das Schließglied einen Stopfen aus, der beim Verbinden des Flüssigkeitstanks mit dem Gehäuse in die Tankentleerungsöffnung einsetzbar ist. Der Stopfen ragt somit in die Tankentleerungsöffnung ein und verschließt diese, wenn der Flüssigkeitstank mit dem Gehäuse verbunden ist. Wird der Flüssigkeitstank vom Gehäuse gelöst, so gibt der Stopfen die Tankentleerungsöffnung frei, so dass der Flüssigkeitstank über die Tankentleerungsöffnung auf einfache Weise entleert werden kann.

Von Vorteil ist es, wenn das Schließglied einen Schließkörper aufweist, an dem ein elastisch verformbares Dichtelement angeordnet ist.

Von besonderem Vorteil ist es, wenn der Schließkörper einstückig mit der Schließwand verbunden ist, so dass die Schließwand einschließlich des Schließkörpers ein einteiliges Kunststoffformteil ausbildet. Am Schließkörper ist das elastisch verformbare Dichtelement angeordnet.

Von besonderem Vorteil ist es, wenn das Dichtelement mit dem Schließkörper stoffschlüssig verbunden ist. Das Dichtelement kann beispielsweise mit dem Schließkörper verklebt sein.

Bei einer vorteilhaften Ausgestaltung der Erfindung bildet das Dichtelement zusammen mit dem Schließkörper ein Spritzgussteil mit zwei Komponenten aus. Der Schließkörper kann hierbei eine Hartkomponente des Spritzgussteils ausbilden und das Dichtelement kann eine Weichkomponente des Spritzgussteils ausbilden. Insbesondere kann das Dichtelement aus einem gummielastischen Material bestehen.

Die Befüllungseinrichtung weist bei einer vorteilhaften Ausgestaltung der Erfindung ein Verbindungsstück auf, das mit dem Tankanschluss steckbar verbindbar ist und das die Tankentleerungsöffnung aufweist. Das Verbindungsstück ist günstigerweise in den Tankanschluss einsteckbar und trägt an seiner Außenseite einen Dichtring, der an die Innenseite des Tankanschlusses flüssigkeitsdicht anlegbar ist.

Von Vorteil ist es, wenn die Befüllungseinrichtung mit der Schließwand des Gehäuses flüssigkeitsdicht verbindbar ist. Die flüssigkeitsdichte Verbindung zwischen dem Gehäuse und der Befüllungseinrichtung stellt sicher, dass aus dem abgesaugten Flüssigkeits-Luftgemisch abgeschiedene Flüssigkeit über den Einfüllkanal der Befüllungseinrichtung in das Tankgehäuse gelangen kann, ohne dass die Gefahr besteht, dass die Flüssigkeit unbeabsichtigt nach außen dringt.

Bevorzugt weist die Befüllungseinrichtung einen Kragen auf und die Schließwand weist einen Rohrstutzen auf, wobei der Rohrstutzen mit dem Kragen unter Zwischenlage eines Dichtelements steckbar verbindbar ist.

Es kann beispielsweise vorgesehen sein, dass der Rohrstutzen der Schließwand in den Kragen der Befüllungseinrichtung eintaucht, wenn der Flüssigkeitstank mit dem Gehäuse verbunden wird. Wird der Flüssigkeitstank vom Gehäuse gelöst, so gibt der Kragen der Befüllungseinrichtung den Rohrstutzen der Schließwand frei.

Das zwischen dem Kragen der Befüllungseinrichtung und dem Rohrstutzen der Schließwand positionierbare Dichtelement ist günstigerweise mit dem Rohrstutzen der Schließwand stoffschlüssig verbunden.

Beispielsweise kann vorgesehen sein, dass das Dichtelement mit dem Kragen verklebt ist.

Von besonderem Vorteil ist es, wenn die Schließwand einschließlich des Rohrstutzens gemeinsam mit dem am Rohrstutzen angeordneten Dichtelement ein Spritzgussteil mit zwei Komponenten ausbildet, wobei das Dichtelement eine Weichkomponente und die Schließwand einschließlich des Kragens eine Hartkomponente des Spritzgussteils ausbilden.

Bei einer besonders bevorzugten Ausgestaltung der Erfindung weist das Gehäuse des Flächenreinigungsgeräts ein Innengehäuse und ein Außengehäuse auf, wobei das Innengehäuse die Abscheideeinrichtung und das Saugaggregat aufnimmt und das Außengehäuse das Innengehäuse umgibt, und wobei das Innengehäuse die Schließwand aufweist. Die Bereitstellung eines Innengehäuses und eines Außengehäuses ermöglicht es, die äußere Formgestaltung des Flächenreinigungsgeräts zu optimieren, um dem Flächenreinigungsgerät eine hochwertige Anmutung zu verleihen, ohne dass dadurch die technische Funktion des Flächenreinigungsgeräts beeinträchtigt wird. Zur Erzielung einer optimalen technischen Funktion des Flächenreinigungsgeräts kann das Innengehäuse, das die Abscheideeinrichtung und zumindest auch das Saugaggregat aufnimmt, eine an die Form der Abscheideeinrichtung und des Saugaggregats angepasste Gestalt aufweisen, die den technischen Anforderungen und Funktionen des Flächenreinigungsgeräts genügt, und das Außengehäuse kann weitgehend unabhängig von diesen technischen Anforderungen und Funktionen dahingehend optimiert werden, dass das Flächenreinigungsgerät eine ansprechende Formgestaltung aufweist und vom Benutzer auf einfache Weise an einer zu reinigenden Fläche entlang bewegt werden kann. Der Flüssigkeitstank ist am Gehäuse lösbar verbindbar gehalten und kann zum Entleeren vom Gehäuse gelöst werden. Zum dichten Verschließen der Tankentleerungsöffnung des Flüssigkeitstanks weist das Innengehäuse die voranstehend bereits erläuterte Schließwand auf, die die Tankentleerungsöffnung dicht verschließt, wenn der Flüssigkeitstank mit dem Gehäuse verbunden ist.

Das Innengehäuse kann zusammen mit der darin positionierten Abscheideeinrichtung und dem darin positionierten Saugaggregat eine Baugruppe ausbilden, die in großen Stückzahlen kostengünstig hergestellt und vormontiert werden kann. Je nach Anforderung, die an die äußere Formgestaltung des Flächenreinigungsgeräts gestellt wird, können dann unterschiedliche Außengehäuse zum Einsatz kommen, die das Innengehäuse umgeben.

Von Vorteil ist es, wenn das Innengehäuse ein erstes Innengehäuseteil und ein zweites Innengehäuseteil aufweist, wobei die Abscheideeinrichtung im ersten Innengehäuseteil und das Saugaggregat im zweiten Innengehäuseteil angeordnet ist, und wobei die beiden Innengehäuseteile miteinander verbindbar, insbesondere lösbar verbindbar sind.

Es kann beispielsweise vorgesehen sein, dass die beiden Innengehäuseteile miteinander verschraubbar oder verrastbar sind.

Zusätzlich zum Saugaggregat sind bei einer besonders bevorzugten Ausgestaltung der Erfindung im zweiten Innengehäuseteil eine elektrische Steuereinrichtung und mindestens eine wiederaufladbare Batterie angeordnet. Bei einer derartigen Ausgestaltung bildet das Innengehäuse zusammen mit der Abscheideeinrichtung, dem Saugaggregat, der Steuereinrichtung und der mindestens einen wiederaufladbaren Batterie eine Baugruppe aus, die sämtliche technischen Anforderungen und Funktionen des Flächenreinigungsgeräts erfüllt und bei der Montage des Flächenreinigungsgeräts auf die Erfüllung dieser Anforderungen und Funktionen getestet werden kann, beispielsweise auf Dichtigkeit.

Günstig ist es, wenn das erste Innengehäuseteil die Schließwand aufweist, die die Tankentleerungsöffnung des Flüssigkeitstanks dicht verschließt, wenn dieser mit dem Gehäuse verbunden ist.

Die Schließwand bildet bevorzugt eine Bodenwand des ersten Innengehäuseteils aus.

Bei einer vorteilhaften Ausgestaltung der Erfindung weist das erste Innengehäuseteil eine Haube auf, die mit der Bodenwand flüssigkeitsdicht verbindbar ist und gemeinsam mit der Bodenwand eine Abscheidekammer definiert, in der die Abscheideeinrichtung angeordnet ist.

Die Abscheideeinrichtung kann beispielsweise eine Prallplatte aufweisen. Das angesaugte Flüssigkeits-Luftgemisch kann auf die Prallplatte auftreffen, wobei Flüssigkeit aus dem Flüssigkeits-Luftgemisch abgeschieden wird, die anschließend dem Flüssigkeitstank zugeführt werden kann, wohingegen die Luft mittels des Saugaggregats an die Umgebung abgegeben werden kann.

Das Außengehäuse weist bei einer vorteilhaften Ausgestaltung der Erfindung ein erstes Außengehäuseteil und ein zweites Außengehäuseteil auf, die gemeinsam einen Außengehäusemantel ausbilden, der das Innengehäuse in Umfangsrichtung umgibt.

Besonders günstig ist es, wenn das Außengehäuse ein drittes Außengehäuseteil aufweist, das eine der Saugdüse abgewandte Unterseite des Innengehäuses überdeckt. Das dritte Außengehäuseteil kann beispielsweise eine Standfläche für das Flächenreinigungsgerät ausbilden, so dass das Flächenreinigungsgerät in aufrechter Stellung auf eine Stellfläche aufgestellt werden kann.

Bei einer besonders bevorzugten Ausgestaltung der Erfindung weist das Flächenreinigungsgerät einen Handgriff auf, der vom Benutzer ergriffen werden kann, um das Flächenreinigungsgerät an der zu reinigenden Fläche entlangzuführen.

Bei einer vorteilhaften Ausgestaltung der Erfindung bildet das Flächenreinigungsgerät ein tragbares Fensterputzgerät aus. Die Saugdüse kann hierzu mindestens eine Abziehlippe aufweisen und das Fensterputzgerät kann nach Art eines manuellen Fensterabziehers an der zu reinigenden Fläche, insbesondere an einer Fensterscheibe entlang bewegt werden.

Die nachfolgende Beschreibung einer vorteilhaften Ausführungsform der Erfindung dient im Zusammenhang mit der Zeichnung der näheren Erläuterung. Es zeigen:
- Figur 1:: eine perspektivische Darstellung einer Ausführungsform eines Flächenreinigungsgeräts mit einer Saugdüse und einem Flüssigkeitstank, die an einem Gehäuse lösbar gehalten sind;
- Figur 2:: eine perspektivische Darstellung des Flächenreinigungsgeräts aus Figur 1, wobei die Saugdüse und der Flüssigkeitstank vom Gehäuse getrennt sind;
- Figur 3:: eine Schnittansicht des Flächenreinigungsgeräts aus Figur 1, wobei der Flüssigkeitstank mit dem Gehäuse verbunden ist;
- Figur 4:: eine vergrößerte Darstellung von Detail X aus Figur 3;
- Figur 5:: eine Schnittansicht des Flächenreinigungsgeräts aus Figur 1, wobei der Flüssigkeitstank vom Gehäuse gelöst wird;
- Figur 6:: eine vergrößerte Darstellung von Detail Y aus Figur 5;
- Figur 7:: eine perspektivische Darstellung des Flüssigkeitstanks des Flächenreinigungsgeräts aus Figur 1;
- Figur 8:: eine erste perspektivische Darstellung einer Befüllungseinrichtung des Flüssigkeitstanks aus Figur 7;
- Figur 9:: eine zweite perspektivische Darstellung der Befüllungseinrichtung des Flüssigkeitstanks aus Figur 7;
- Figur 10:: eine perspektivische Darstellung nach Art einer Explosionszeichnung des Gehäuses des Flächenreinigungsgeräts aus Figur 1 mit einem Innengehäuse und einem dreiteiligen Außengehäuse;
- Figur 11:: eine perspektivische Darstellung nach Art einer Explosionszeichnung des Innengehäuses des Flächenreinigungsgeräts aus Figur 1;
- Figur 12:: eine perspektivische Darstellung einer Schließwand des Innengehäuses des Flächenreinigungsgeräts aus Figur 1.

In den Figuren 1 bis 12 ist eine vorteilhafte Ausgestaltung eines erfindungsgemäßen Flächenreinigungsgeräts schematisch dargestellt, das insgesamt mit dem Bezugszeichen 210 belegt ist. Das Flächenreinigungsgerät 210 ist in diesem Ausführungsbeispiel als handgeführtes Hartflächenreinigungsgerät ausgestaltet, mit dem Flüssigkeit von einer Hartfläche, beispielsweise einer Fensterscheibe oder einer Tischfläche oder beispielsweise auch von einer gefliesten Wand oder einer Duschkabine, abgesaugt werden kann.

Das Flächenreinigungsgerät 210 kann vom Benutzer nach Art eines manuellen Fensterabziehers an der Hartfläche entlang bewegt werden. Das Flächenreinigungsgerät 210 bildet insbesondere ein tragbares Fensterputzgerät aus.

Das Flächenreinigungsgerät 210 weist ein Gehäuse 212 auf, das unterseitig eine Standfläche 214 ausbildet, so dass das Flächenreinigungsgerät 210 in aufrechter Stellung, wie sie insbesondere in den Figuren 1, 2, 3 und 5 dargestellt ist, auf einer Stellfläche abgestellt werden kann.

Zusätzlich zum Gehäuse 212 weist das Flächenreinigungsgerät 210 eine Saugdüse 216 und einen Flüssigkeitstank 218 auf, die mit dem Gehäuse 212 lösbar verbindbar sind.

Die Saugdüse 216 weist an ihrem freien, dem Gehäuse 212 abgewandten Ende eine erste flexible Abziehlippe 220 und eine zweite flexible Abziehlippe 221 auf, die an einer Saugöffnung 222 gehalten sind. An die Saugöffnung 222 schließt sich eine Saugleitung 224 an, die ein Saugdüsengehäuse 226 durchgreift und mit ihrem den Abziehlippen 220, 221 abgewandten Endabschnitt 228 aus dem Saugdüsengehäuse 226 herausragt.

Wie insbesondere aus den Figuren 3, 5 und 10 deutlich wird, weist das Gehäuse 212 ein Außengehäuse 230 und ein Innengehäuse 232 auf. Das Außengehäuse 230 wird von einem ersten Außengehäuseteil 234, einem zweiten Außengehäuseteil 236 und einem dritten Außengehäuseteil 238 gebildet. Das erste Außengehäuseteil 234 bildet in Kombination mit dem zweiten Außengehäuseteil 236 einen Außengehäusemantel 240 aus, der das Innengehäuse 232 in Umfangsrichtung vollständig umgibt. Das dritte Außengehäuseteil 238 bildet einen Außengehäuseboden 242 aus, der die Standfläche 214 ausbildet und die Unterseite des Innengehäuses 232 überdeckt.

Das erste Außengehäuseteil 234 bildet eine Greiföffnung 244 aus, und gemeinsam mit dem zweiten Außengehäuseteil 236 bildet das erste Außengehäuseteil 234 einen Handgriff 246 aus, der vom Benutzer mit einer Hand umgriffen werden kann, wobei er mit seinen Fingern die Greiföffnung 244 durchgreifen kann.

Das Innengehäuse 232 weist ein erstes Innengehäuseteil 248 und ein zweites Innengehäuseteil 250 auf, die lösbar miteinander verbunden sind. Im dargestellten Ausführungsbeispiel ist das erste Innengehäuseteil 248 mit dem zweiten Innengehäuseteil 250 verschraubt.

Das erste Innengehäuseteil 248 wird von einer Haube 252 und einer Schließwand 254 gebildet. Dies wird insbesondere aus Figur 11 deutlich. Die Haube 252 und die Schließwand 254 umgeben eine Abscheidekammer 256, in der eine Abscheideeinrichtung 258 angeordnet ist. Die Abscheideeinrichtung 258 wird im dargestellten Ausführungsbeispiel von einer Prallplatte 260 gebildet.

Die Schließwand 254 bildet eine Bodenwand 262 des ersten Innengehäuseteils 248 aus, die im Wesentlichen plattenförmig ausgestaltet ist. Zusätzlich zur Bodenwand 262 bildet die Schließwand 254 einen in die Abscheidekammer 256 hineinragenden Luftauslasskanal 264 aus, der an seinem in die Abscheidekammer 256 hineinragenden Ende die Prallplatte 260 trägt, die im dargestellten Ausführungsbeispiel mit dem Luftauslasskanal 264 verrastbar ist. Zwischen der Prallplatte 260 und dem Luftauslasskanal 264 ist eine von der Prallplatte 260 überdeckte Lufteintrittsöffnung 270 angeordnet, über die Saugluft aus der Abscheidekammer 256 in den Luftauslasskanal 264 einströmen kann.

Die Schließwand 254 bildet außerdem einen Flüssigkeitsauslasskanal 272 aus in Form eines Rohrstutzens 273, der in eine Tankaufnahme 274 hineinragt, die vom ersten Außengehäuseteil 234 und dem dritten Außengehäuseteil 238 begrenzt wird. An den Rohrstutzen 273 ist ein erstes Dichtelement 276 angeformt, das den Rohrstutzen 273 in Umfangsrichtung umgibt.

In Ergänzung zum Rohrstutzen 273 weist die Schließwand 254 ein Schließglied 278 auf, das einen Stopfen 280 ausbildet und einen einstückig mit dem Rohrstutzen 273 verbundenen Schließkörper 282 aufweist, der vollständig von einem zweiten Dichtelement 284 umgeben ist. Das zweite Dichtelement 284 ist einstückig mit dem ersten Dichtelement 276 verbunden und bildet gemeinsam mit dem Schließkörper 282, dem Rohrstutzen 273 und dem restlichen Bereich der Schließwand 274 ein Spritzgussteil aus zwei Komponenten, wobei die Schließwand 254 einschließlich des Rohrstutzens 273 und des Schließkörpers 282 eine Hartkomponente des Spritzgussteils ausbilden und wobei die beiden Dichtelemente 276, 284 gemeinsam eine Weichkomponente des Spritzgussteils ausbilden.

Das zweite Innengehäuseteil 250 weist eine Innengehäusewanne 288 und einen Innengehäusedeckel 290 auf, die zwei wiederaufladbare Batterien 292, 294 sowie eine elektrische Steuereinrichtung 296 und einen Elektromotor 298 zwischen sich aufnehmen. Der Elektromotor 298 kann hierbei in eine Durchbrechung 300 der Innengehäusewanne 288 eingesetzt werden, die fluchtend zum Luftauslasskanal 264 des ersten Innengehäuseteils 248 ausgerichtet ist. In Richtung auf den Luftauslasskanal 264 schließt sich an die Durchbrechung 300 ein Turbinenraum 302 an, der eine Saugturbine 304 aufnimmt. Die Saugturbine 304 kann vom Elektromotor 298 in Drehung versetzt werden und bildet in Kombination mit dem Elektromotor 298 ein Saugaggregat 306 des Flächenreinigungsgeräts 210 aus. Mit Hilfe des Saugaggregats 306 kann ausgehend von der Saugöffnung 222 eine Saugströmung erzielt werden, unter deren Wirkung ein Gemisch von Flüssigkeit und Luft von einer zu reinigenden Hartfläche abgesaugt werden kann. Das abgesaugte Gemisch gelangt über die Saugleitung 224 in die Abscheidekammer 256 und trifft auf die Prallplatte 260, wobei Flüssigkeit aus dem abgesaugten Flüssigkeits-Luftgemisch abgeschieden wird. Die abgesaugte Luft kann anschließend über den Luftauslasskanal 264 zur Saugturbine 304 gelangen und von dieser über in der Zeichnung nicht dargestellte Abluftöffnungen an die Umgebung abgegeben werden.

Die abgeschiedene Flüssigkeit kann aus der Abscheidekammer 256 über den Flüssigkeitsauslasskanal 272 zum Flüssigkeitstank 218 gelangen.

Wie insbesondere aus den Figuren 3, 5, 7, 8 und 9 deutlich wird, weist der Flüssigkeitstank 218 ein Tankgehäuse 310 auf, das einen Hohlkörper zur Aufnahme der abgeschiedenen Flüssigkeit ausbildet und das einen Tankanschluss 312 aufweist, der einen Einfüllstutzen 314 ausbildet. Zusätzlich zum Tankgehäuse 310 weist der Flüssigkeitstank 218 eine Befüllungseinrichtung 316 auf, die in das Tankgehäuse 310 hineinragt und einen Einfüllkanal 318, einen Entlüftungskanal 320 sowie eine Tankentleerungsöffnung 322 aufweist. Der Einfüllkanal 318 und der Entlüftungskanal 320 erstrecken sich bis ungefähr zur Mitte des Tankgehäuses 310 und weisen einander abgewandte Endabschnitte 324, 326 auf, über die der Einfüllkanal 318 bzw. der Entlüftungskanal 320 in das Tankgehäuse 310 einmünden.

Die Tankentleerungsöffnung 322 ist in Höhe des Einfüllstutzens 314 versetzt zum Einfüllkanal 318 und zum Entlüftungskanal 320 angeordnet und als Tankentleerungskanal 328 ausgestaltet, der ebenso wie der Einfüllkanal 318 und der Entlüftungskanal 320 ein Verbindungsstück 330 der Befüllungseinrichtung 318 durchgreift. Das Verbindungsstück 330 verschließt den Einfüllstutzen 314 und ist von einem Dichtring 332 umgeben, der an der Innenseite des Einfüllstutzens 314 flüssigkeitsdicht anliegt.

Außerhalb des Tankgehäuses 310 schließt sich in Richtung auf den Rohrstutzen 273 der Schließwand 254 ein Kragen 334 der Befüllungseinrichtung 316 an.

Der Flüssigkeitstank 218 kann in die Tankaufnahme 274 eingesetzt werden. Hierbei taucht der Rohrstutzen 273 unter Zwischenlage des ersten Dichtelements 276 in den Kragen 234 der Befüllungseinrichtung 216 ein, wobei die Innenseite des Kragens 334 flüssigkeitsdicht am ersten Dichtelement 276 anliegt. Gleichzeitig taucht beim Einsetzen des Flüssigkeitstanks 218 in die Tankaufnahme 274 das Schließglied 278 der Schließwand 254 in die Tankentleerungsöffnung 322 ein, so dass die Tankentleerungsöffnung 322 flüssigkeitsdicht verschlossen wird. Dies wird insbesondere aus den Figuren 3 und 4 deutlich.

Während des Betriebs des Flächenreinigungsgeräts 210 kann ein Gemisch aus Flüssigkeit und Luft über die Saugleitung 224 in die Abscheidekammer 256 eingesaugt werden. Darauf wurde bereits hingewiesen. Die mittels der Prallplatte 216 abgeschiedene Flüssigkeit kann anschließend über den Flüssigkeitsauslasskanal 272 in Form des Rohrstutzens 273 zum Einfüllkanal 318 gelangen und von diesem an das Tankgehäuse 310 abgegeben werden. Gleichzeitig kann aus dem Tankgehäuse 310 Luft über den Entlüftungskanal 320 entweichen, die anschließend unter der Wirkung des Saugaggregats 306 aus der Abscheidekammer 256 abgesaugt werden kann.

Soll der Flüssigkeitstank 218 entleert werden, so kann ihn der Benutzer der Tankaufnahme 274 entnehmen. Hierbei gibt das Schließglied 278 die Tankentleerungsöffnung 322 frei. Dies wird insbesondere aus den Figuren 5 und 6 deutlich. Der vom Gehäuse 212 getrennte Flüssigkeitstank 218 kann anschließend über die Tankentleerungsöffnung 322 entleert werden, ohne dass es hierzu erforderlich ist, die Befüllungseinrichtung 316 vom Tankgehäuse 310 zu trennen. Der entleerte Flüssigkeitstank 218 kann anschließend wieder in die Tankaufnahme 274 eingesetzt werden, wobei die Tankentleerungsöffnung 322 vom Schließglied 278 wieder flüssigkeitsdicht verschlossen und der Rohrstutzen 273 flüssigkeitsdicht mit dem Kragen 334 der Befüllungseinrichtung 316 verbunden wird.

Das erfindungsgemäße Flächenreinigungsgerät 210 zeichnet sich somit unter anderem durch eine einfache Handhabung aus, wobei der Flüssigkeitstank 218 auf einfache Weise entleert werden kann.

## Patentansprüche

1. Flächenreinigungsgerät mit einem Gehäuse (212), in dem ein Saugaggregat (306) zur Ausbildung einer Saugströmung angeordnet ist, und mit einer mit dem Saugaggregat (306) in Strömungsverbindung stehenden Saugdüse (216) zum Absaugen eines Flüssigkeits-Luftgemisches, und mit einer Abscheideeinrichtung (258) zum Abscheiden von Flüssigkeit aus dem abgesaugten Flüssigkeits-Luftgemisch, und mit einem Flüssigkeitstank (218) zur Aufnahme der abgeschiedenen Flüssigkeit, wobei der Flüssigkeitstank (218) am Gehäuse (212) lösbar gehalten und über eine Tankentleerungsöffnung (322) entleerbar ist, wobei die Tankentleerungsöffnung (322) von einer Schließwand (254) des Gehäuses (212) dicht verschließbar und durch Lösen des Flüssigkeitstanks (218) vom Gehäuse (212) frei zugänglich ist, und wobei die Schließwand (254) ein Schließglied (278) aufweist zum Verschließen der Tankentleerungsöffnung (322), **dadurch gekennzeichnet, dass** der Flüssigkeitstank (218) ein Tankgehäuse (310) und eine Befüllungseinrichtung (316) aufweist, wobei das Tankgehäuse (310) einen Tankanschluss (312) aufweist und die Befüllungseinrichtung (316) mit dem Tankanschluss (312) flüssigkeitsdicht verbindbar ist, und wobei die Befüllungseinrichtung (316) einen Einfüllkanal (318) und einen Entlüftungskanal (320) aufweist, die in das Tankgehäuse (310) eintauchen, und wobei die Befüllungseinrichtung (316) die Tankentleerungsöffnung (322) aufweist.

2. Flächenreinigungsgerät nach Anspruch 1, **dadurch gekennzeichnet, dass** die Tankentleerungsöffnung (322) unter Zwischenlage einer Dichtungseinrichtung (284) an die Schließwand (254) dichtend anlegbar ist.

3. Flächenreinigungsgerät nach Anspruch 1 oder 2, **dadurch gekennzeichnet, dass** das Schließglied (278) mit der Tankentleerungsöffnung (322) formschlüssig und/oder kraftschlüssig verbindbar ist.

4. Flächenreinigungsgerät nach Anspruch 1, 2 oder 3, **dadurch gekennzeichnet, dass** das Schließglied (278) einen Stopfen (280) ausbildet, der beim Verbinden des Flüssigkeitstanks (218) mit dem Gehäuse (212) in die Tankentleerungsöffnung (322) einsetzbar ist.

5. Flächenreinigungsgerät nach einem der voranstehenden Ansprüche, **dadurch gekennzeichnet, dass** das Schließglied (278) einen Schließkörper (282) aufweist, an dem ein elastisch verformbares Dichtelement (284) angeordnet ist.

6. Flächenreinigungsgerät nach Anspruch 5, **dadurch gekennzeichnet, dass** das Dichtelement (284) mit dem Schließkörper (282) stoffschlüssig verbunden ist.

7. Flächenreinigungsgerät nach einem der voranstehenden Ansprüche, **dadurch gekennzeichnet, dass** die Befüllungseinrichtung (316) ein Verbindungsstück (330) aufweist, das mit dem Tankanschluss (312) steckbar verbindbar ist und das die Tankentleerungsöffnung (322) aufweist.

8. Flächenreinigungsgerät nach einem der voranstehenden Ansprüche, **dadurch gekennzeichnet, dass** die Befüllungseinrichtung (316) mit der Schließwand (278) des Gehäuses (212) flüssigkeitsdicht verbindbar ist.

9. Flächenreinigungsgerät nach Anspruch 8, **dadurch gekennzeichnet, dass** die Befüllungseinrichtung (316) einen Kragen (334) aufweist und die Schließwand (278) einen Rohrstutzen (273) aufweist, der mit dem Kragen (334) unter Zwischenlage eines Dichtelements (276) steckbar verbindbar ist.

10. Flächenreinigungsgerät nach Anspruch 9, **dadurch gekennzeichnet, dass** das Dichtelement (276) mit dem Rohrstutzen (273) stoffschlüssig verbunden ist.

11. Flächenreinigungsgerät nach einem der voranstehenden Ansprüche, **dadurch gekennzeichnet, dass** das Gehäuse (212) ein Innengehäuse (232) und ein Außengehäuse (230) aufweist, wobei das Innengehäuse (232) die Abscheideeinrichtung (258) und das Saugaggregat (303) aufnimmt und das Außengehäuse (230) das Innengehäuse (232) umgibt, und wobei das Innengehäuse (232) die Schließwand (254) aufweist.

12. Flächenreinigungsgerät nach Anspruch 11, **dadurch gekennzeichnet, dass** das Innengehäuse (232) ein erstes Innengehäuseteil (248) aufweist, in dem die Abscheideeinrichtung (258) angeordnet ist, und ein zweites Innengehäuseteil (250), in dem das Saugaggregat (306) angeordnet ist und das mit dem ersten Innengehäuseteil (248) verbindbar ist.

13. Flächenreinigungsgerät nach Anspruch 12, **dadurch gekennzeichnet, dass** im zweiten Innengehäuseteil (250) eine elektrische Steuereinrichtung (296) und mindestens eine wiederaufladbare Batterie (292, 294) angeordnet sind.

14. Flächenreinigungsgerät nach Anspruch 12 oder 13, **dadurch gekennzeichnet, dass** das erste Innengehäuseteil (248) die Schließwand (254) aufweist.

15. Flächenreinigungsgerät nach Anspruch 14, **dadurch gekennzeichnet, dass** die Schließwand (254) eine Bodenwand (262) des ersten Innengehäuseteils (248) ausbildet.

16. Flächenreinigungsgerät nach Anspruch 15, **dadurch gekennzeichnet, dass** das erste Innengehäuseteil (248) eine Haube (252) aufweist, die mit der Bodenwand (262) flüssigkeitsdicht verbindbar ist und gemeinsam mit der Bodenwand (262) eine Abscheidekammer (256) definiert, in der die Abscheideeinrichtung (258) angeordnet ist.

17. Flächenreinigungsgerät nach einem der voranstehenden Ansprüche, **dadurch gekennzeichnet, dass** das Flächenreinigungsgerät (210) einen Handgriff (246) aufweist, der vom Benutzer ergriffen werden kann.

18. Flächenreinigungsgerät nach einem der voranstehenden Ansprüche, **dadurch gekennzeichnet, dass** das Flächenreinigungsgerät (210) als tragbares Fensterputzgerät ausgestaltet ist.

## Claims

1. Surface cleaning appliance having a housing (212) in which a suction assembly (306) for forming a suction flow is arranged, and having a suction nozzle (216) in flow connection with the suction assembly (306) for suctioning a liquid air mixture, and having a separating device (258) for separating liquid out of the suctioned liquid air mixture, and having a liquid tank (218) for accommodating the separated liquid, wherein the liquid tank (218) is releasably held on the housing (212) and can be emptied by way of a tank emptying opening (322), wherein the tank emptying opening (322) is tightly closable by a closing wall (254) of the housing (212) and is freely accessible by releasing the liquid tank (218) from the housing (212), and wherein the closing wall (254) comprises a closing member (278) for closing the tank emptying opening (322), **characterized in that** the liquid tank (218) comprises a tank housing (310) and a filling device (316), wherein the tank housing (310) comprises a tank connection (312) and the filling device (316) is connectable to the tank connection (312) in a liquid-tight manner, and wherein the filling device (316) comprises a filling channel (318) and a ventilation channel (320), which dip into the tank housing (310), and wherein the filling device (316) comprises the tank emptying opening (322).

2. Surface cleaning appliance in accordance with Claim 1, **characterized in that** the tank emptying opening (322) can sealingly abut against the closing wall (254) with the interposition of a sealing device (284).

3. Surface cleaning appliance in accordance with Claim 1 or 2, **characterized in that** the closing member (278) is connectable to the tank emptying opening (322) in a positive-locking and/or force-locking manner.

4. Surface cleaning appliance in accordance with Claim 1, 2, or 3, **characterized in that** the closing member (278) forms a plug (280), which is insertable into the tank emptying opening (322) when connecting the liquid tank (218) to the housing (212).

5. Surface cleaning appliance in accordance with any one of the preceding Claims, **characterized in that** the closing member (278) comprises a closing body (282) on which an elastically deformable sealing element (284) is arranged.

6. Surface cleaning appliance in accordance with Claim 5, **characterized in that** the sealing element (284) is materially bonded to the closing body (282).

7. Surface cleaning appliance in accordance with any one of the preceding Claims, **characterized in that** the filling device (316) comprises a connection piece (330), which is connectable to the tank connection (312) in a pluggable manner and which comprises the tank emptying opening (322).

8. Surface cleaning appliance in accordance with any one of the preceding Claims, **characterized in that** the filling device (316) is connectable to the closing wall (278) of the housing (212) in a liquid-tight manner.

9. Surface cleaning appliance in accordance with Claim 8, **characterized in that** the filling device (316) comprises a collar (334) and the closing wall (278) comprises a pipe connection piece (273), which is connectable to the collar (334) in a pluggable manner with the interposition of a sealing element (276).

10. Surface cleaning appliance in accordance with Claim 9, **characterized in that** the sealing element (276) is materially bonded to the pipe connection piece (273).

11. Surface cleaning appliance in accordance with any one of the preceding Claims, **characterized in that** the housing (212) comprises an inner housing (232) and an outer housing (230), wherein the inner housing (232) accommodates the separating device (258) and the suction assembly (303) and the outer housing (230) surrounds the inner housing (232), and wherein the inner housing (232) comprises the closing wall (254).

12. Surface cleaning appliance in accordance with Claim 11, **characterized in that** the inner housing (232) comprises a first inner housing part (248) in which the separating device (258) is arranged, and comprises a second inner housing part (250) in which the suction assembly (306) is arranged and which is connectable to the first inner housing part (248).

13. Surface cleaning appliance in accordance with Claim 12, **characterized in that** an electrical control device (296) and at least one rechargeable battery (292, 294) are arranged in the second inner housing part (250).

14. Surface cleaning appliance in accordance with Claim 12 or 13, **characterized in that** the first inner housing part (248) comprises the closing wall (254).

15. Surface cleaning appliance in accordance with Claim 14, **characterized in that** the closing wall (254) forms a base wall (262) of the first inner housing part (248).

16. Surface cleaning appliance in accordance with Claim 15, **characterized in that** the first inner housing part (248) comprises a hood (252), which is connectable to the base wall (262) in a liquid-tight manner and which together with the base wall (262) forms a separation chamber (256), in which the separating device (258) is arranged.

17. Surface cleaning appliance in accordance with any one of the preceding Claims, **characterized in that** the surface cleaning appliance (210) comprises a handle (246), which can be grasped by the user.

18. Surface cleaning appliance in accordance with any one of the preceding Claims, **characterized in that** the surface cleaning appliance (210) is configured as a portable window cleaning appliance.

## Revendications

1. Appareil de nettoyage de surfaces comprenant un boîtier (212), dans lequel est agencé un groupe d'aspiration (306) pour former un flux d'aspiration, et une buse d'aspiration (216) en liaison fluidique avec le groupe d'aspiration (306) pour aspirer un mélange liquide-air, et un dispositif séparateur (258) pour séparer le liquide à partir du mélange liquide-air aspiré, et un réservoir de liquide (218) pour recevoir le liquide séparé, le réservoir de liquide (218) étant maintenu de manière amovible sur le boîtier (212) et pouvant être vidé par l'intermédiaire d'une ouverture de vidange de réservoir (322), l'ouverture de vidange de réservoir (322) pouvant être fermée de manière étanche par une paroi de fermeture (254) du boîtier (212) et étant librement accessible en détachant le réservoir de liquide (218) du boîtier (212), et la paroi de fermeture (254) présentant un organe de fermeture (278) pour fermer l'ouverture de vidange de réservoir (322), **caractérisé en ce que** le réservoir de liquide (218) présente un boîtier de réservoir (310) et un dispositif de remplissage (316), le boîtier de réservoir (310) présentant un raccordement de réservoir (312) et le dispositif de remplissage (316) pouvant être relié au raccordement de réservoir (312) de manière étanche aux liquides, et le dispositif de remplissage (316) présentant un canal de remplissage (318) et un canal de purge (320) qui pénètrent dans le boîtier de réservoir (310), et le dispositif de remplissage (316) présentant l'ouverture de vidange de réservoir (322).

2. Appareil de nettoyage de surfaces selon la revendication 1, **caractérisé en ce que** l'ouverture de vidange de réservoir (322) peut être appliquée de manière étanche sur la paroi de fermeture (254) avec interposition d'un dispositif d'étanchéité (284).

3. Appareil de nettoyage de surfaces selon la revendication 1 ou 2, **caractérisé en ce que** l'organe de fermeture (278) peut être relié avec verrouillage par complémentarité de forme et/ou par liaison de force à l'ouverture de vidange de réservoir (322).

4. Appareil de nettoyage de surfaces selon la revendication 1, 2 ou 3, **caractérisé en ce que** l'organe de fermeture (278) forme un bouchon (280) qui peut être inséré dans l'ouverture de vidange de réservoir (322) lors de la connexion du réservoir de liquide (218) au boîtier (212).

5. Appareil de nettoyage de surfaces selon l'une quelconque des revendications précédentes, **caractérisé en ce que** l'organe de fermeture (278) présente un corps de fermeture (282) au niveau duquel est agencé un élément d'étanchéité (284) élastiquement déformable.

6. Appareil de nettoyage de surfaces selon la revendication 5, **caractérisé en ce que** l'élément d'étanchéité (284) est relié par liaison de matière au corps de fermeture (282).

7. Appareil de nettoyage de surfaces selon l'une quelconque des revendications précédentes, **caractérisé en ce que** le dispositif de remplissage (316) présente une pièce de liaison (330) qui peut être reliée de manière enfichable au raccord de réservoir (312) et qui présente l'ouverture de vidange de réservoir (322).

8. Appareil de nettoyage de surfaces selon l'une quelconque des revendications précédentes, **caractérisé en ce que** le dispositif de remplissage (316) peut être relié de manière étanche aux liquides à la paroi de fermeture (278) du boîtier (212).

9. Appareil de nettoyage de surfaces selon la revendication 8, **caractérisé en ce que** le dispositif de remplissage (316) présente une collerette (334) et la paroi de fermeture (278) présente une tubulure (273) qui peut être reliée de manière enfichable à la collerette (334) avec interposition d'un élément d'étanchéité (276).

10. Appareil de nettoyage de surfaces selon la revendication 9, **caractérisé en ce que** l'élément d'étanchéité (276) est relié par liaison de matière à la tubulure (273).

11. Appareil de nettoyage de surfaces selon l'une quelconque des revendications précédentes, **caractérisé en ce que** le boîtier (212) présente un boîtier intérieur (232) et un boîtier extérieur (230), le boîtier intérieur (232) accueillant le dispositif séparateur (258) et l'unité d'aspiration (303), et le boîtier extérieur (230) entourant le boîtier intérieur (232), et le boîtier intérieur (232) présentant la paroi de fermeture (254).

12. Appareil de nettoyage de surfaces selon la revendication 11, **caractérisé en ce que** le boîtier intérieur (232) présente une première partie de boîtier intérieur (248) dans laquelle est agencé le dispositif séparateur (258), et une seconde partie de boîtier intérieur (250) dans laquelle est agencé le groupe d'aspiration (306) et qui peut être reliée à la première partie de boîtier intérieur (248).

13. Appareil de nettoyage de surfaces selon la revendication 12, **caractérisé en ce qu'**un dispositif de commande électrique (296) et au moins une batterie rechargeable (292, 294) sont agencés dans la deuxième partie de boîtier intérieur (250).

14. Appareil de nettoyage de surfaces selon la revendication 12 ou 13, **caractérisé en ce que** la première partie de boîtier intérieur (248) présente la paroi de fermeture (254).

15. Appareil de nettoyage de surfaces selon la revendication 14, **caractérisé en ce que** la paroi de fermeture (254) forme une paroi de fond (262) de la première partie de boîtier intérieur (248).

16. Appareil de nettoyage de surfaces selon la revendication 15, **caractérisé en ce que** la première partie de boîtier intérieur (248) présente un capot (252) qui peut être relié de manière étanche aux liquides à la paroi de fond (262) et qui définit conjointement avec la paroi de fond (262) une chambre de séparation (256) dans laquelle est agencé le dispositif séparateur (258).

17. Appareil de nettoyage de surfaces selon l'une quelconque des revendications précédentes, **caractérisé en ce que** l'appareil de nettoyage de surfaces (210) présente une poignée (246) qui peut être saisie par un utilisateur.

18. Appareil de nettoyage de surfaces selon l'une quelconque des revendications précédentes, **caractérisé en ce que** l'appareil de nettoyage de surfaces (210) est réalisé sous la forme d'un appareil de nettoyage de fenêtres portatif.
